# EUROPÄISCHE PATENTSCHRIFT

(11) **EP 1 254 999 B1**
(45) Veröffentlichungstag und Bekanntmachung des Hinweises auf die Patenterteilung: **13.10.2004**
(21) Anmeldenummer: 02009723.4
(22) Anmeldetag: 30.04.2002
(51) Int. Cl.: E04F 13/14, E02D 29/02, E02D 17/20

(54) **Fertigteilbauelement mit Natursteinen**
Prefabricated construction element with natural stone components
Elément de construction préfabriqué, avec des pierres naturelles

(30) Priorität: 03.05.2001 DE 10121591
(43) Veröffentlichungstag der Anmeldung: 06.11.2002
(73) Patentinhaber: Rothermel, Jürgen, 64668 Rimbach (DE)
(72) Erfinder: Rothermel, Jürgen, 64668 Rimbach (DE)
(74) Vertreter: Weber, Walter, Dipl.-Ing.(FH)

(56) Entgegenhaltungen:
- DE-A- 4 214 915
- DE-A- 19 934 494
- DE-U- 7 419 996
- PATENT ABSTRACTS OF JAPAN vol. 1997, no. 10, 31. Oktober 1997 (1997-10-31) & JP 09 165763 A (DAIWA KURESU KK), 24. Juni 1997 (1997-06-24)
- PATENT ABSTRACTS OF JAPAN vol. 1996, no. 06, 28. Juni 1996 (1996-06-28) & JP 08 041912 A (IWAMOTO:KK), 13. Februar 1996 (1996-02-13)

## Beschreibung

Die Erfindung betrifft ein vorgefertigtes, transportables Fertigteilbauelement mit einem stahlarmierten Fundamentteil und an dieses angefügte sichtbare Steine, die Natursteine sind.

Aus der DE 74 19 996 U und aus der JP 09 165 763 A (Patent Abstracts of Japan vol. 1997, no. 10, 1997-10-31) sind Fertigteilbauelemente der o.g. Art bekannt. Diese sind aus einem Fußteil und einer Betonwand gebildet, die an ihrer Vorderseite mit Natursteinen von geringer Stärke verblendet sein kann. Zwar ist kein Zusammenbau vor Ort erforderlich, jedoch wirken derartige Mauern nicht sehr natürlich. An der Mauerkrone wird die Betonwand sichtbar und wegen der gleichen Höhe von Betonwand und Verblendung kann das Betonteil der Mauerkrone auch nicht dauerhaft mit Erde abgedeckt werden. Dasselbe Problem tritt am seitlichen Mauerende auf, sofern dieses nicht in einer Böschung versteckt werden kann. Außerdem lassen sich auf diese Weise keine unbearbeiteten Natursteine, wie Basaltsäulen, oder roh bearbeitete, insbeondere gebrochene Natursteine verwenden. Im Gegensatz zu diesen erfordert die Verblendung ein relativ exaktes Aneinanderfügen von Steinplatten, die eine geringe Dicke und regelmäßige aneinanderfügbare Außenbegrenzungen aufweisen. Dies wirkt nicht wie eine natürliche Stein- oder Felsformation. Eine derartige Mauer muss auf einer Seite mit Erde angefüllt werden, um die Betonwand zu verbergen. Für andere Zwecke, wie als allseitig sichtbare Begrenzungsmauer oder als sonstige Gestaltung in der Art einer natürlichen Stein- oder Felsformation ist sie daher ungeeignet.

Die DE 42 14 915 A1 betrifft eine Stützmauer aus Fertigteilen in umgekehrter T-Form. Vorgefertigt sind ein Fußteil, Wandelemente in Form von Einzelsteienen, ein Kronelement und Bewehrungsstähle, die in das Fußteil eingelassen sind. Vor Ort werden die als Einzelsteine vorgefertigte Bohrungen aufweisenden Wandelemente in die Bewährungsstähle eingefädelt, wobei sie durch Verblendungen an ihrer Vorderseite den Eindruck einer Natursteinmauer erwecken sollen. Das Ganze wird durch Kronelemente abgedeckt, wobei die Kronelemente große Bohrungen aufweisen, in denen zur Verspannung der Mauer mit dem Fundament dienende, auf die Bewehrungsstähle aufzuschraubende Ankerschrauben liegen. Dieser Schrift ist keine Anregung für die Errichtung einer Mauer aus rustikalen, nicht exakt aneinanderfügbaren Natursteinen zu entnehmen, die an eine natürliche Stein- oder Felsformation erinnern.

Aus der JP 08 041 912 A "Patent Abstracts of Japan vol. 1996, no. 06, (1996-06-28) ist ein Verfahren bekannt, mit dem auf einem vor Ort erstellten Fundament eine Stützmauer dadurch errichtet werden kann, dass Steinplatten auf dem Fundament aufgestellt und an der Rückseite mittels mit dem Fundament verbundenen schräg zu den Steinplatten verlaufenden Armierungsstäben abgestützt werden. Danach wird in einem die Mauerstärke bestimmenden Abstand eine Verschalung errichtet und Beton eingefüllt, wobei die aufgestellten Steinplatten, gleichzeitig als vordere Verschalung dienend, mit Beton hintergossen werden, um sie dadurch mit der Betonmauer, welche die eigentliche Stützmauer darstellt, zu verbinden. Abgesehen davon, dass sich diese Schrift nicht auf ein vorgefertigtes transportables Mauerelement, sondern auf die Errichtung einer Mauer vor Ort bezieht, gibt sie auch keine Anregung für die Errichtung einer Mauer, die aus rustikalen, nicht exakt aneinanderfügbaren Natursteinen besteht. Solche würden sich auch nicht nach der Lehre dieser Schrift verarbeiten lassen, da derartige Steine mitunter relativ große Fugen aufweisen, durch die der Beton entweder hindurchquellen oder zumindest sichtbar würde. Auch die Lehre dieser Schrift geht nicht über die Anweisung hinaus, eine als Stützmauer dienende Betonmauer an ihrer Vorderseite mit Steinplatten zu verblenden. Eine Anregung zu einer Mauerausgestaltung, die verschiedenen Zwecken dienen kann, fehlt ebenfalls. Es lässt sich auf diese Weise nur eine Stützmauer errichten, aber keine allseitig sichtbare Begrenzungsmauer oder eine sonstige Gestaltung in der Art einer natürlichen Steinoder Felsformation.

Der Erfindung liegt daher die Aufgabe zugrunde, ein Fertigteilbauelement der eingangs genannten Art verfügbar zu machen, das für verschiedene Zwecke unterschiedlich ausgestaltbar ist, beispielsweise als Stützmauer oder als allseitig sichtbare Begrenzungsmauer, keinen Zusammenbau vor Ort erfordert und ausschließlich eine Natursteinoberfläche, insbesondere an Mauerkrone, Seitenrändern und in Fugen zwischen nicht exakt aneinanderfügbaren Natursteinen aufweist, die an natürliche Steinoder Felsformationen erinnert.

Die Aufgabe wird erfindungsgemäß dadurch gelöst, dass das Fundamentteil das Fußteil eines Mauerteils ist, welches aus mit dem Fundamentteil verbundenen Steinen besteht, welche massive aneinandergereihte Natursteine sind, die jeweils die Höhe des Mauerteils aufweisen und die ausschließlich die Mauerkrone bilden.

Der Vorteil der Erfindung besteht darin, dass die Natursteine nicht durch eine Verblendung vorgetäuscht sind, sondern dass die sichtbaren Steine massive Natursteine sind. Durch die erfindungsgemäßen Ausgestaltungen werden nur diese massiven Natursteine sichtbar, beispielsweise an der Mauerkrone, an Seitenrändern oder durch die Fugen zwischen rustikal gestalteten Steinen. Dabei kann es sich um relativ große Natursteine handeln, die optisch sehr schöne Begrenzungsmauern ergeben, wobei eine ganze Reihe verschiedener Ausgestaltungsformen unterschiedliche optische Eindrücke erzeugen können. Wesentlich ist, dass das erfindungsgemäße Fundamentteil so ausgestaltet ist, dass es sicher mit Erde bedeckt ist, selbst wenn diese zum Beispiel bei einer Böschungsmauer absackt. Auch können die Steine sowohl oben als auch seitlich oder nach vorne Überstände aufweisen, möglicherweise auch einzelne besonders dekorative Steine, so dass der Naturgenuss des Eindrucks einer natürlichen Stein- oder Felsformation noch verstärkt werden kann. Bei den Natursteinen kann es sich um Findlinge oder um Naturbruchsteine handeln. Sehr schöne Mauern ergeben sich, wenn als Natursteine Basaltsäulen verwendet werden.

Die Fertigteilbauelemente können fabrikmäßig vorgefertigt und vor Ort auf vorbereitetem Untergrund verlegt werden, wobei ein Kies- oder Schotterbett reicht, da die Natursteine mit dem bereits angefügten Fundament versehen sind. Dadurch können die Fertigteilbauelemente zum Beispiel im Winter in der Halle angefertigt werden und sind mit geringem Zeitaufwand verlegbar. Die bisherigen zeitaufwendigen Fundamentierungen vor Ort und der Plazierung der einzelnen Steine auf dem Fundament entfällt. Solche Arbeiten finden unbehindert von Wetter und Jahreszeit in der Halle statt, so daß eine Auslastung von Personal und Maschinen rund ums Jahr gewährleistet ist. Dadurch macht sich auch der Einsatz schweren Geräts für Transport und Verlegung der Fertigteilbauelemente bezahlt, auch dann, wenn diese Abmessungen von 3 bis 5 Metern Länge und sehr große Natursteine aufweisen.

Die Fertigteilbauelemente können zur Errichtung von Beeteinfassungen, Mauern, gemauerten Böschungen, Uferbefestigungen oder zur Errichtung von Treppen dienen. Auch diesbezüglich sind wieder verschiedene Ausgestaltungen möglich, beispielsweise kann das Fußteil und das Mauerteil eine L-Form bilden oder auch die Form eines umgekehrten T aufweisen. Das Mauerteil kann senkrecht auf dem Fußteil stehen oder es ist auch möglich, dass das Mauerteil schräg auf dem Fußteil steht. Die letztgenannte Ausgestaltung kann für Böschungsbefestigungsmauem oder Uferbefestigungsmauern dienen.

Soll das Fertigteilbauelement dazu dienen, eine Stützmauer zu errichten, so ist es zweckmäßig, wenn das Fußteil eine Stützte zur Befestigung des Mauerteils trägt. Diese Ausgestaltung hat den Vorteil, dass die später im Hang verschwindende Stütze einen wesentlich höheren Bergdruck aufnehmen kann, als wenn die Natursteine lediglich mit ihrer Unterseite auf dem Fußteil befestigt sind. Damit die Stütze nicht im Laufe der Zeit sichtbar werden kann, sollte sie gut mit Erde abdeckbar sein. Aus diesem Grund wird vorgeschlagen, dass die Oberseite der Stütze deutlich niedriger ist als die Mauerkrone. Um eine gute Stützfunktion zu erreichen, ist es jedoch zweckmäßig, wenn dabei die halbe Höhe der Natursteine nicht unterschritten wird.

Die Ausgestaltung der Befestigung der massiven Natursteine mit dem Fundamentteil kann entsprechend der Beanspruchung und der Größe der Natursteine ausgestaltet werden. Bei Mauern sind oftmals hohe Anforderungen erforderlich, insbesondere dann, wenn es sich um schwere Steine handelt oder wenn größere Belastungen, wie beispielsweise Bergdruck, auftreten. Vorgesehen ist beispielsweise, dass die Befestigung der Natursteine am Fundamentteil mittels Befestigungsstäben erfolgt. Die Befestigung wird dann besonders stabil, wenn die Befestigungsstäbe mit der Stahlarmierung des Fundamentteils verbunden, beispielsweise verschweißt sind. Bei einem Fertigteilbauelement, das eine Stütze aufweist, können die Natursteine zusätzlich oder statt dessen an der Stütze mittels Befestigungsstäben befestigt sein, wobei auch diese Stütze eine Stahlarmierung aufweisen kann und es möglich ist, auch dort die Befestigungsstäbe mit der Stahlarmierung zu verbinden. Letzteres ergibt beispielsweise eine stabile Hangbefestigung, wenn ein hoher Bergdruck aufgefangen werden soll.

Die Erfindung wird nachfolgend anhand von in der Zeichnung dargestellten Ausführungsbeispielen erläutert. Es zeigen
- **Fig. 1**: ein Fertigteilbauelement mit einer Mauer,
- **Fig. 2**: einen Schnitt II-II durch Fig. 1, eine erste Ausgestaltungsmöglichkeit darstellend und
- **Fig. 3**: einen Schnitt II-II durch Fig. 1, eine zweite Ausgestaltungsmöglichkeit darstellend.

**Fig. 1** zeigt ein Fertigteilbauelement 1 mit einem Mauerteil 8. Bei den sichtbaren Steinen 3 handelt es sich hier um Natursteine 4, welche aneinandergereiht sind und jeweils die Höhe der Mauer aufweisen. Das Mauerteil 8 ist mit dem als Fußteil 7 dienenden Fundamentteil 2 durch Befestigungen 10 verbunden, die beispielsweise als Befestigungsstäbe 12 ausgebildet sein können, welche mit der Stahlarmierung 9 verschweißt sind und die in die Natursteine 4 eingelassen sind. Ein solches Fertigteilbauelement 1 mit Fußteil 7 und Mauerteil 8 kann derart ausgestaltet sein, daß diese eine L- oder T-Form aufweisen, beziehungsweise daß das Mauerteil 8 senkrecht auf dem Fußteil 7 steht oder auf diesem schräg angeordnet ist, um eine Art Böschung zu bilden.

**Fig. 2** zeigt einen Schnitt II-II durch die Fig. 1, wobei eine erste Ausgestaltungsmöglichkeit dargestellt ist, bei der das Fußteil 7 als flache Platte ausgebildet ist und die Natursteine 4 durch Befestigungen 10, 12 mit dem Fußteil 7 verbunden sind. Diese Ausführungsform dient dazu, allseitig sichtbare Begrenzungsmauern zu errichten oder als Stützmauern zu dienen, die keinen starken Hangdruck aufnehmen müssen.

Ist letzteres der Fall, so ist eine Ausgestaltung, wie sie in **Fig. 3** dargestellt ist, vorzuziehen. Auch **Fig. 3** zeigt einen Schnitt II-II durch Fig. 1, wobei dies die zweite Ausgestaltungsmöglichkeit darstellt, bei der eine Stütze 11 das Mauerteil 8 abstützt. Diese Stütze 11 wird dann beispielsweise bergseitig eingesetzt und durch Erdreich verdeckt. Dabei sollte die Oberseite 14 der Stütze 11 deutlich niedriger sein als die Mauerkrone 13, damit die Erdabdeckung auch bei Erdabtrag oder Absenkung einer Aufschüttung erhalten bleibt. Bei dieser Ausgestaltung sind die Natursteine 4 auch noch durch Befestigungen 10 mit der Stütze 11 verbunden, wobei auch hierbei zur Erhöhung der Stabilität, insbesondere für schwere Steine, Befestigungsstäbe 12 eingesetzt werden können, die mit einer Stahlarmierung 9 der Stütze 11 verbunden sind. Die Stütze 11 kann selbstverständlich auch eine andere Form aufweisen, beispielsweise ein sich nach oben verjüngender Querschnitt.

**Fig. 3** zeigt auch eine Kombinationsmöglichkeit des Mauerteils 8 mit einem Bodenbelag 5. Dies können beispielsweise Pflastersteine sein. Besonders gut machen sich aber Natursteinplatten 6, die das Rustikale von großen Steinen 4 unterstreichen.

Bei Ausgestaltungen der Erfindung gemäß Fig. 1 mit Fig. 2 oder Fig. 3 sind die Fertigteilbauelemente 1 einzeln verwendbar oder es können für die Erstellung einer längeren Mauer auch mehrere aneinandergereiht werden.

Selbstverständlich umfaßt diese Darstellung und Beschreibung nur eine Auswahl aus möglichen Ausgestaltungen des Fertigteilbauelements 1. Beispielsweise könnte ein Fundamentteil 2 auch ein Mauerteil 8 tragen, das sehr unregelmäßige Steine 4 trägt, in künstlerischer Weise, als Felsturm oder in jeder denkbaren Abwandlung ausgestaltet ist. Es läßt sich auch eine Stützmauer mit angrenzendem Weg gestalten. Weitere Ausgestaltungsmöglichkeiten sind denkbar.

### Bezugszeichenliste

- 1: Fertigteilbauelement
- 2: Fundamentteil
- 3: sichtbare Steine
- 4: Natursteine
- 5: Bodenbelag
- 6: Natursteinplatte
- 7: Fußteil
- 8: Mauerteil
- 9: Stahlarmierung
- 10: Befestigungen
- 11: Stütze
- 12: Befestigungsstäbe
- 13: Mauerkrone
- 14: Oberseite der Stütze

## Patentansprüche

1. Vorgefertigtes, transportables Fertigteilbauelement (1) mit einem stahlarmierten Fundamentteil (2) und an dieses angefügte sichtbare Steine (3), die Natursteine sind,
**dadurch gekennzeichnet,**
**daß** das Fundamentteil (2) das Fußteil (7) eines Mauerteils (8) ist, welches aus mit dem Fundamentteil (2) verbundenen Steinen (3) besteht, welche massive, rustikale, aneinandergereihte Natursteine (4) sind, die jeweils die Höhe des Mauerteils (8) aufweisen und die ausschließlich die Mauerkrone (13) bilden.

2. Fertigteilbauelement nach Anspruch 1,
**dadurch gekennzeichnet,**
**daß** die Natursteine (4) Findlinge sind.

3. Fertigteilbauelement nach Anspruch 1,
**dadurch gekennzeichnet,**
**daß** die Natursteine (4) Naturbruchsteine sind.

4. Fertigteilbauelement nach Anspruch 3,
**dadurch gekennzeichnet,**
**daß** die Natursteine (4) Basaltsäulen sind.

5. Fertigteilbauelement nach einem der Ansprüche 1 bis 4,
**dadurch gekennzeichnet,**
**daß** das Fußteil (7) und das Mauerteil (8) eine L-Form bilden.

6. Fertigteilbauelement nach einem der Ansprüche 1 bis 4,
**dadurch gekennzeichnet,**
**daß** das Mauerteil (8) mit dem Fußteil (7) die Form eines umgekehrten T bildet.

7. Fertigteilbauelement nach Anspruch 5 oder 6,
**dadurch gekennzeichnet,**
**daß** auf mindestens einer Seite des Mauerteils (8) auf dem Fußteil (7) ein Bodenbelag (5) angeordnet ist.

8. Fertigteilbauelement nach einem der Ansprüche 1 bis 7,
**dadurch gekennzeichnet,**
**daß** das Mauerteil (8) senkrecht auf dem Fußteil (7) steht.

9. Fertigteilbauelement nach einem der Ansprüche 1 bis 7,
**dadurch gekennzeichnet,**
**daß** das Mauerteil (8) schräg auf dem Fußteil (7) steht.

10. Fertigteilbauelement nach einem der Ansprüche 1 bis 9,
**dadurch gekennzeichnet,**
**daß** das Fußteil (7) eine Stütze (11) zur Befestigung (10) des Mauerteils (8) trägt.

11. Fertigteilbauelement nach Anspruch 10,
**dadurch gekennzeichnet,**
**daß** die Oberseite (14) der Stütze (11) deutlich niedriger ist als die Mauerkrone (13).

12. Fertigteilbauelement nach Anspruch 11,
**dadurch gekennzeichnet,**
**daß** die Stütze (11) mindestens bis zur halben Höhe der Natursteine (4) reicht.

13. Fertigteilbauelement nach einem der Ansprüche 1 bis 12,
**dadurch gekennzeichnet,**
**daß** die Befestigung (10) der Natursteine (4) am Fundamentteil (2) mittels Befestigungsstäben (12) erfolgt.

14. Fertigteilbauelement nach einem der Ansprüche 10 bis 13,
**dadurch gekennzeichnet,**
**daß** die Natursteine (4) an der Stütze (11) mittels Befestigungsstäben (12) befestigt sind.

15. Fertigteilbauelement nach Anspruch 13 oder 14,
**dadurch gekennzeichnet,**
**daß** die Befestigungsstäbe (12) mit der Stahlarmierung (9) verbunden sind.

## Claims

1. A transportable prefabricated element (1) having a steel-armored foundation element (2) and visible stones (3) attached thereto, said stones being natural stones,
**characterized in that**
said foundation element (2) is the base element (7) of a wall element (8) that consists of stones (3) attached to said foundation element (2), said stones being consecutively aligned solid natural rustic stones (4), the height of each of which is equal to the height of the wall element (8) and which exclusively form the crown (13) of the wall.

2. A prefabricated element as defined in claim 1,
**characterized in that**
said natural stones (4) are erratic blocks.

3. A prefabricated element as defined in claim 1,
**characterized in that**
said natural stones (4) are natural rubble.

4. A prefabricated element as defined in claim 3,
**characterized in that**
said natural stones (4) are basalt columns.

5. A prefabricated element as defined in any one of claims 1 to 4,
**characterized in that**
said base element (7) and said wall element (8) together have the shape of an "L".

6. A prefabricated element as defined in any one of claims 1 to 4,
**characterized in that**
said wall element (8) and said base element (7) together have the shape of an inverted "T".

7. A prefabricated element as defined in claim 5 or claim 6,
**characterized in that**
on at least one side of said wall element (8) a floor covering (S) is disposed on said base element (7).

8. A prefabricated element as defined in any one of claims 1 to 7,
**characterized in that**
said wall element (8) stands vertically on said base element (7).

9. A prefabricated element as defined in any one of claims 1 to 7,
**characterized in that**
said wall element (8) stands obliquely on said base element (7).

10. A prefabricated element as defined in any one of claims 1 to 9,
**characterized in that**
said base element (7) carries a support (11) for the provision of attachment means (10) for said wall element (8).

11. A prefabricated element as defined in claim 10,
**characterized in that**
the top (14) of said support (11) is distinctly lower than said crown (13).

12. A prefabricated element as defined in claim 11,
**characterized in that**
the height of said support (11) is equal to at least half the height of said natural stones (4).

13. A prefabricated element as defined in any one of claims 1 to 12,
**characterized in that**
said attachment means (10) for securing said natural stones (4) to said foundation element (2) comprise securing rods (12).

14. A prefabricated element as defined in any one of claims 10 to 13,
**characterized in that**
said natural stones (4) are fixed to said support (11) by means of securing rods (12).

15. A prefabricated element as defined in claim 13 or claim 14,
**characterized in that**
said securing rods (12) are connected to said steel armoring (9).

## Revendications

1. Elément de construction fini transportable préfabriqué (1) avec une partie de fondation en béton armé (2) et des pierres visibles (3) rajoutée à cette dernière qui sont des pierre naturelles,
**caractérisé**
**en ce que** la partie de fondation (2) est la partie de base (7) d'une partie de mur (8), laquelle se compose de pierres (3) reliées à la partie de fondation (2), lesquelles sont des pierres naturelles massives, rustiques et placées les unes à côte des autres (4) qui présentent respectivement la hauteur de la partie de mur (8) et qui forment exclusivement la couronne de mur (13).

2. Elément de construction fini selon la revendication 1, **caractérisé en ce que** les pierres naturelles (4) sont des blocs erratiques.

3. Elément de construction fini selon la revendication 1, **caractérisé en ce que** les pierres naturelles (4) sont des pierres de carrières naturelles.

4. Elément de construction fini selon la revendication 1, **caractérisé en ce que** les pierres naturelles (4) sont des colonnes de basalte.

5. Elément de construction fini selon l'une des revendications 1 à 4, **caractérisé en ce que** la partie de base (7) et la partie de mur (8) forment un L.

6. Elément de construction fini selon l'une des revendications 1 à 4, **caractérisé en ce que** la partie de base (7) et la partie de mur (8) forment un T inversé.

7. Elément de construction fini selon la revendication 5 ou 6, **caractérisé en ce qu'**au moins sur un côté de la partie de mur (8), un revêtement de sol (5) est disposé sur la partie de pied (7).

8. Elément de construction fini selon l'une des revendications 1 à 7, **caractérisé en ce que** la partie de mur (8) est perpendiculaire sur la partie de pied (7).

9. Elément de construction fini selon l'une des revendications 1 à 7, **caractérisé en ce que** la partie de mur (8) est inclinée sur la partie de pied (7).

10. Elément de construction fini selon l'une des revendications 1 à 9, **caractérisé en ce que** la partie de pied (7) porte un soutien (11) pour la fixation (10) de la partie de mur (8).

11. Elément de construction fini selon la revendication 10, **caractérisé en ce que** la face supérieure (14) de l'appui (11) est sensiblement plus basse que le couronnement de mur (13).

12. Elément de construction fini selon l'une des revendications 1 à 12, **caractérisé en ce que** le support (11) va au moins jusqu'à mi-hauteur des pierres naturelles (4).

13. Elément de construction fini selon l'une des revendications 1 à 12, **caractérisé en ce que** la fixation (10) des pierres naturelles (4) sur la partie de fondation (2) s'effectue au moyen de barres de fixation (12).

14. Elément de construction fini selon l'une des revendications 10 à 13, **caractérisé en ce que** les pierres naturelles (4) sont fixées sur l'appui (11) au moyen de barres de fixation (12).

15. Elément de construction fini selon la revendication 13 ou 14, **caractérisé en ce que** les barres de fixation (12) sont reliées au béton armé (9).
